# FASCICULE DE BREVET EUROPEEN

(11) **EP 0 467 769 B1**
(45) Date de publication et mention de la délivrance du brevet: **15.05.1996**
(21) Numéro de dépôt: 91401973.2
(22) Date de dépôt: 16.07.1991
(51) Int. Cl.: F17C 13/00, F16K 1/00

(54) **Dispositif adaptateur-détendeur de distribution de gaz pour conteneurs de gaz à haute pression**
Druckreduzierventil mit Adapter zur Ableitung von Gasen aus Gashochdruckbehältern
Pressure reducing valve with adapter for the distribution of gases from high pressure gas containers

(30) Priorité: 17.07.1990 FR 9009089
(43) Date de publication de la demande: 22.01.1992
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Campion, Gérard, F-75016 Paris (FR); Demeulemeester, Alain, F-93380 Pierrefitte sur Seine (FR); Fortuit, Eric, F-78220 Viroflay (FR)
(74) Mandataire: Le Moenner, Gabriel

(56) Documents cités:
- EP-A- 0 033 139
- EP-A- 0 333 968
- FR-A- 2 123 892

## Description

La présente invention concerne les équipements ou installations alimenté(e)s en gaz sous pression par conteneurs transportables ou bouteilles de gaz et, plus particulièrement, un dispositif adaptateur-détendeur de distribution de gaz pour conteneur de gaz à haute pression.

Dans la plupart des applications courantes, les conteneurs ou bouteilles de gaz renferment un gaz sous une pression inférieure à 200 x 10⁵ Pa, les équipements ou installations aval étant conçu(e)s en conséquence. Un besoin se fait actuellement sentir, pour augmenter les volumes de gaz disponibles ou, pour un même volume de gaz, diminuer l'encombrement des conteneurs, de fournir de tels conteneurs avec une pression de gaz supérieure, pouvant dépasser 300 x 10⁵ Pa, la technologie des conteneurs ou bouteilles de gaz le permettant. Toutefois, comme susmentionné, les équipements ou installations des utilisateurs ne sont pas conçu(e)s pour de telles pressions et il n'est pas envisageable, à moyen terme, de repenser ces installations ou équipements pour des pressions d'alimentation de l'ordre de 300 x 10⁵ Pa.

Il a été envisagé de pourvoir les conteneurs ou bouteilles de robinets détendeurs intégrés. Une telle approche présente toutefois l'inconvénient de devoir redimensionner les cols des conteneurs ou des bouteilles et d'obérer grandement les coûts d'exploitation puisque les pièces transportables (conteneurs ou bouteilles avec leurs robinets détendeurs) s'en trouvent notablement surenchéries.

Le document FR-A-2.123.892 décrit ainsi un robinet/détendeur destiné à être monté à demeure sur une citerne de gaz et comprenant un équipage mécaniquement lié d'un clapet de laminage et d'un détendeur à diaphragme.

Le document EP-A-0.333.968 décrit par ailleurs un détendeur raccordable à la valve d'obturation d'un conteneur et incorporant des moyens d'actionnement de la valve d'obturation du conteneur.

La présente invention a pour objet de proposer un dispositif adaptateur-détendeur de distribution de gaz pour conteneur de gaz à haute pression permettant de disposer de conteneurs selon un format standard et permettant à l'utilisateur de conserver son matériel existant, utilisable en toute sécurité, avec un surcroît minime, le dispositif adaptateur-détendeur de distribution restant à demeure chez l'utilisateur.

Pour ce faire, l'invention concerne un dispositif adaptateur-détendeur de distribution de gaz pour conteneur transportable de gaz à haute pression équipé d'une valve d'obturation, comprenant un ensemble de distribution raccordable à la valve d'obturation, l'ensemble comprenant un corps définissant en partie un circuit de gaz entre la valve d'obturation et une sortie de raccordement à un circuit utilisateur, et comportant, dans le circuit de gaz, un clapet de distribution couplé à un organe de commande manuelle pour son actionnement, et un détendeur indépendant disposé dans un alésage communiquant avec le circuit de gaz en aval du clapet de distribution.

Avec un tel agencement, le détendeur du dispositif étant calibré pour délivrer une pression réduite (de l'ordre de 180 à 200 x 10⁵ Pa) compatible avec le matériel de l'utilisateur, ce dernier peut, très simplement et en toute sécurité, utiliser avec son matériel indifféremment des conteneurs à moyenne pression ou, via le dispositif selon l'invention, des conteneurs à haute pression.

Selon une caractéristique plus particulière de l'invention, le dispositif comporte un manomètre mesurant la pression dans le conteneur, permettant ainsi à l'utilisateur de connaître, à la livraison et à tout instant, la pression réelle du gaz dans le conteneur.

D'autres caractéristiques et les avantages de la présente invention ressortiront de la description suivante d'un mode de réalisation donné à titre illustratif mais nullement limitatif, faite en relation avec le dessin annexé, sur lequel :
- la figure unique représente, schématiquement, en coupe longitudinale, un dispositif adaptateur-détendeur de distribution monté sur un conteneur de gaz à haute pression.

Sur la figure unique, on reconnaît le sommet d'une bouteille de gaz 1 dont le col comporte une ouverture conique taraudée 2 dans lequel est monté un corps de clapet d'obturation 3 formant siège pour un clapet d'obturation 4 sollicité dans le sens de fermeture, vers l'extérieur, par un ressort 5 complémentant éventuellement la pression régnant dans la bouteille 1. Ce corps de clapet 3, normalement fermé par un bouchon vissé sur un filetage extérieur 6 du corps 3 est protégé par un chapeau périphérique 7.

Le dispositif selon l'invention comprend un ensemble 8 destiné à être monté sur le corps de clapet 3 et constitué d'un corps principal 9 et d'un support de montage 10. Le corps 9 renferme un clapet de distribution 11 disposé dans un logement 12 du corps et sollicité en fermeture par un ressort 13 et, en aval du clapet de distribution 11, un détendeur 14 du type à piston différentiel 15 muni d'un passage central traversant 16 et coulissant de façon étanche dans un alésage 17 avantageusement formé par un élément 18 vissé dans le corps 9, un ressort 19 sollicitant le piston 15 dans la direction vers la chambre de commande arrière du piston. La chambre intermédiaire 20 du détendeur communique, par un canal moyenne pression 21, avec une sortie 22 de raccordement du bloc 9 à un circuit d'utilisation, la sortie, dans l'exemple représenté, étant avantageusement du type femelle pour éviter à un utilisateur la tentation de connecter le circuit d'utilisation directement sur le filetage 6 du corps de clapet 3.

Pour garantir une sûreté accrue à l'utilisateur, le bloc 9 comporte en outre un dispositif de sécurité contre les hautes pressions 23, avantageusement du type à disque de rupture 24, exposé à la pression de fourniture régnant dans le conduit 21. Optionnellement, pour éviter un éventuel retour de gaz dans le dispositif, un clapet anti-retour 25 est aménagé entre le conduit 21 et la sortie 22.

Dans le mode de réalisation représenté, le clapet de distribution 11 est actionné, via un poussoir 26 coulissant au travers d'un presse-étoupe 27 monté dans le corps 9, par un volant 28 vissé dans une tête de robinet 29 elle-même montée sur le corps 9. Dans ce mode de réalisation, le logement 12 du clapet de distribution 11 est constitué par un alésage dans lequel est fixée une extrémité 30 du support 10, de configuration tubulaire, et dont l'autre extrémité 31 est engagée dans le corps de clapet 3 et maintenue en place, avec interposition d'un joint d'étanchéité 32 par un écrou 33 vissé sur le corps de clapet 3. Le support 10 comporte un alésage longitudinal étagé 34 dans lequel est disposée une tige-poussoir 35 interposée, en formant entretoise, entre les clapets 4 et 11, coaxialement à ceux-ci de façon que, l'ouverture du clapet 11 par le volant 28, via le poussoir 26, entraîne une ouverture simultanée du clapet d'obturation 4, en mettant ainsi en pression, sous la haute pression de la bouteille 1, l'alésage 34 et la chambre 12 du clapet 11.

Selon un aspect particulier de l'invention, un manomètre 36, avantageusement du type Bourdon, gradué de 0 à 600 x 10⁵ Pa, est monté sur le corps 9 et communique, via un conduit 37, avec l'alésage 12, donnant ainsi en permanence une indication sur la pression du gaz dans la bouteille 1.

Quoique la présente invention ait été décrite en relation avec un mode de réalisation, elle ne s'en trouve pas limitée mais est au contraire susceptible de modifications dans le cadre des revendications. En particulier l'agencement relatif des éléments disposés dans ou sur le bloc 9 peut être modifié selon les desiderata. Le volant 28 peut être ainsi monté latéralement pour actionner, par exemple, un clapet de distribution 11, du type basculant provoquant l'enfoncement de la tige-poussoir 35. En variante, la tige-poussoir 35 peut être actionnée par un organe de commande manuelle indépendant du volant de commande du clapet de distribution 11.

## Revendications

1. Dispositif adaptateur-détendeur de distribution de gaz pour conteneur transportable de gaz à haute pression (1) équipé d'une valve d'obturation (3), comprenant un ensemble de distribution (8) raccordable à la valve d'obturation (3), l'ensemble (8) comprenant un corps (9) définissant en partie un circuit de gaz (34, 12, 20, 21) entre la valve d'obturation (3) et une sortie (22) de raccordement à un circuit utilisateur, et comportant, dans le circuit de gaz, un clapet de distribution (11) couplé à un organe de commande manuelle (28) pour son actionnement, et un détendeur (14) indépendant disposé dans un alésage (17) communiquant avec le circuit de gaz en aval du clapet de distribution (11).

2. Dispositif selon la revendication 1, caractérisé en ce que l'ensemble (8) comporte des moyens (28, 26, 35) d'actionnement manuel du clapet (4) de la valve d'obturation (3).

3. Dispositif selon la revendication 1 ou la revendication 2, caractérisé en ce que l'ensemble (8) comporte un support (10) de montage du corps (9) sur la valve d'obturation (3) comportant un passage (34) communiquant avec le clapet de distribution (11) et renfermant une tige-poussoir (35) coopérant, en position de montage, avec le clapet (4) de la valve d'obturation (3).

4. Dispositif selon la revendication 3, caractérisé en ce que le support de montage (10) comporte une première extrémité (31) destinée à être montée en engagement sur la valve d'obturation (3) du conteneur (1) et une seconde extrémité (30) montée dans un logement (12) du corps (9) communiquant avec l'amont du clapet d'obturation (11).

5. Dispositif selon la revendication 4, caractérisé en ce que l'organe de commande manuelle est un volant (28) dont la rotation entraîne en translation un poussoir (26) coopérant avec le clapet de distribution (11).

6. Dispositif selon la revendication 5, caractérisé en ce que la tige-poussoir (35) est interposée entre le clapet de distribution (11) et le clapet de la valve d'obturation.

7. Dispositif selon l'une des revendications 1 à 6, caractérisé en ce que le détendeur (14) est du type à piston différentiel (14).

8. Dispositif selon l'une des revendications 3 à 7, caractérisé en ce qu'il comporte, dans le corps (9), un dispositif de sécurité contre les surpressions (23) disposé entre le détendeur (14) et la sortie du raccordement (22).

9. Dispositif selon l'une des revendications 3 à 8, caractérisé en ce qu'il comporte un manomètre (36) monté sur le corps (9) et communiquant avec l'amont du clapet de distribution (11).

10. Dispositif selon l'une des revendications précédentes, caractérisé en ce qu'il comporte un clapet anti-retour (25) à l'amont de la sortie de raccordement (22).

## Patentansprüche

1. Druckreduzierventil mit Anschlußstück zur Entnahme von Gasen aus einem mit einem Absperrventil (3) ausgerüsteten, transportablen Hochdruckbehälter (1), mit einer Entnahmeanordnung (8), die mit dem Absperrventil (3) verbindbar ist, und einen Körper (9) umfaßt, der zum Teil zwischen dem Absperrventil (3) und einem Auslaß (22) zum Anschluß an einen Verbraucher einen Gaskanal (34, 12, 20, 21) enthält, in welchem sich ein Auslaßventil (11), das zu seiner Betätigung mit einem Handbetätigungsorgan (28) gekuppelt ist, und ein eigenes Druckminderventil (14) befinden, welches in einer Bohrung (17) angeordnet ist, die mit dem Gaskanal stromab des Auslaßventils (11) in Verbindung steht.

2. Ventil nach Anspruch 1, dadurch gekennzeichnet, daß die Anordnung (8) Mittel (28, 26, 35) zur manuellen Betätigung des Ventilorgans (4) des Absperrventils (3) umfaßt.

3. Ventil nach Anspruch 1 oder Anspruch 2, dadurch gekennzeichnet, daß die Anordnung (8) einen Träger (10) zur Montage des Körpers (9) auf dem Absperrventil (3) beinhaltet, der einen Durchgang (34) umfaßt, welcher mit dem Auslaßventil (11) in Verbindung steht und eine Druckstange (35) enthält, die in montierter Stellung auf das Ventilorgan (4) des Absperrventils (3) einwirkt.

4. Ventil nach Anspruch 3, dadurch gekennzeichnet, daß der Träger (10) ein erstes Ende (31), welches auf dem Absperrventil (3) des Behälters (1) montierbar ist und ein zweites Ende (30), welches in eine Aufnahme (12) des Körpers (9) eingreift und mit der stromauf liegenden Seite des Auslaßventils (11) verbunden ist, umfaßt.

5. Ventil nach Anspruch 1, dadurch gekennzeichnet, daß das Handbetätigungsorgan ein Handrad (28) ist, dessen Drehung einen Stößel (26) verschiebt, der auf das Auslaßventil (11) einwirkt.

6. Ventil nach Anspruch 5, dadurch gekennzeichnet, daß die Druckstange (35) sich zwischen dem Auslaßventil (11) und dem Ventilorgan des Absperrventils befindet.

7. Ventil nach einem der Ansprüche 1 bis 6, dadurch gekennzeichnet, daß das Druckminderventil (14) ein Differential-Ventil (14) ist.

8. Ventil nach einem der Ansprüche 3 bis 7, dadurch gekennzeichnet, daß der Körper (9) eine Überdruck-Sicherheitsvorrichtung (23) umfaßt, die zwischen dem Druckminderventil (14) und dem Auslaß (22) angeordnet ist.

9. Ventil nach einem der Ansprüche 3 bis 8, gekennzeichnet durch ein Manometer (36), welches an dem Körper (9) montiert ist und mit der stromauf liegenden Seite des Auslaßventils (11) in Verbindung steht.

10. Ventil nach einem der vorhergehenden Ansprüche, gekennzeichnet durch ein Rückschlagventil (25), das stromauf des Ausgangs des Auslaßes (22) angeordnet ist.

## Claims

1. Adapter-pressure reducing device for the distribution of gas for a high pressure transportable gas container (1) equipped with a shut-off valve (3), comprising a distribution assembly (8) which can be connected to the shut-off valve (3), the assembly (8) comprising a body (9) partly defining a gas circuit (34, 12, 20, 21) between the shut-off valve (3) and an outlet (22) for the attachment of a user circuit, and comprising, in the gas circuit, a distribution valve (11) coupled to a manual control device (28) for operating it, and an independent reducing valve (14) located in a bore (17) communicating with the gas circuit downstream from the distribution valve (11).

2. Device according to claim 1, characterized in that the assembly (8) comprises means (28, 26, 35) for manually operating the valve (4) of the shut-off valve (3).

3. Device according to claim 1 or claim 2, characterized in that the assembly (8) comprises a support (10) for mounting the body (9) on the shut-off valve (3) comprising a passage (34) communicating with the distribution valve (11) and enclosing a push rod (35) cooperating, in the position in which it is mounted, with the valve (4) of the shut-off valve (3).

4. Device according to claim 3, characterized in that the mounting support (10) comprises a first extremity (31) intended to be mounted to engage with the shut off valve (3) of the container (1) and a second extremity (30) mounted in a housing (12) of the body (9) communicating with the upstream side of the shut-off valve (11).

5. Device according to claim 4, characterized in that the manual control device is a wheel (28), rotation of which displaces a pushrod (26) cooperating with the distribution valve (11).

6. Device according to claim 5, characterized in that the pushrod (35) is interposed between the distribution valve (11) and the valve of the shut-off valve.

7. Device according to one of claims 1 to 6, characterized in that the reducing valve (14) is of the differential piston type.

8. Device according to one of claims 3 to 7, characterized in that it comprises, within the body (9), a safety device (23) preventing excess pressure, located between the reducing valve (14) and the outlet from the connector (22).

9. Device according to one of claims 3 to 8, characterized in that it comprises a pressure gauge (36) mounted on the body (9) and communicating with the upstream side of the distribution valve (11).

10. Device according to one of the preceding claims, characterized in that it comprises a non-return valve (25) upstream from the outlet from the connector (22).
